# EUROPÄISCHE PATENTSCHRIFT

(11) **EP 0 056 292 B1**
(45) Veröffentlichungstag und Bekanntmachung des Hinweises auf die Patenterteilung: **29.05.1985**
(21) Anmeldenummer: 82200023.8
(22) Anmeldetag: 11.01.1982
(51) Int. Cl.: E04D 1/36, E04D 3/40

(54) **Abdichtung für den First eines Dachs**
Covering for the ridge of a roof
Recouvrement pour le faîtage d'un toit

(30) Priorität: 10.01.1981 NL 8100097
(43) Veröffentlichungstag der Anmeldung: 21.07.1982
(73) Patentinhaber: TEEWEN B.V., NL-5932 CS Tegelen (NL)
(72) Erfinder: Hansen, Octave Willem Marie, NL-6077 NE St. Odilienberg (NL)
(74) Vertreter: Roeffen, Wilhelmus Johannes Maria

## Beschreibung

Die Erfindung bezieht sich auf eine Abdichtung für den First eines Daches zur Anwendung unter den Firstziegeln, bestehend aus einem mit Entlüftungsöffnungen versehenen Abdichtungsstreifen eines biegsamen Werkstoffs, der mit einer Längsseite an einem Firstbrett befestigt ist, und einer an dem Streifen befestigten Platte, wobei sowohl der Streifen als auch die Platte profilierte Längsseiten aufweisen, die in Dachlängsrichtung dem Profil einer auf dem Dach angebrachten Dachdeckung folgen.

Aus DE-A-2256675 ist eine Firstabdeckung bekannt, welche aus einem Streifen mit zwei Abdichtungslippen (2, 3) besteht. In der äußeren oder in beiden Lippen sind Entlüftungsöffnungen vorhanden. Ein Nachteil dieser bekannten Firstabdeckung ist, daß beim Anbringen der Firstziegel genau darauf geachtet werden muß, daß die beiden Lippen nicht gegeneinander gedrückt werden. Das trifft auch für die Öffnungen 4 zu, da offenbar die Lippen 2 und 3 eine ungleiche Länge haben. Auch können die Lippen bei kräftigem Wind gegeneinander gedrückt werden.

Aus DE-A-2 262 924 ist eine Firstabdeckung bekannt, welche ebenfalls aus einem Streifen und mehreren Lippen besteht. Diese Abdichtung wirkt nach dem Labyrinthprinzip, und ist deshalb den Abdichtungen der angegebenen Art nicht ähnlich.

Aus DE-A-2 551 734 ist ein Firstziegel mit Lüftungseinrichtung bekannt. Dazu sind im oberen Bereich des Firstziegels quer durchgehende Löcher vorhanden, welche an der Außenseite der Firstziegel mit Ansätzen ausgeführt sind.

Aus FR-A-2 378 916 ist eine Firstabdeckung bekannt, welche aus einem steiferen Teil, der an der Firstbohle befestigt wird, und einem schlafferen Teil, der auf der Dachdeckung ruht, besteht.

Der offene Raum zwischen den Ziegeln und den Firstziegeln ist gegen Regen und Schnee abzudichten. Auch kann man es nicht zulassen, daß der Wind in diesem Raum freies Spiel hat, weil die Entlüftungsströme unter dem Dach dadurch ungünstig beeinflußt werden. Eine viel angewandte Lösung, dies zu vermeiden, ist, die Räume und die Fugen zwischen den Firstziegeln und zwischen denen und den Ziegeln mit Zementmörtel zuzuschmieren. Allerdings wird dadurch auch die sehr erwünschte Entlüftungsmöglichkeit aufgehoben.

Der Zweck der Erfindung ist eine Abdichtung für den First eines Dachs, die die vorgenannten Nachteile nicht aufweist und bei mehreren Dachneigungen anwendbar ist.

Erfindungsgemäß wird dies dadurch erreicht, daß die Platte zwischen den Entlüftungsöffnungen und der profilierten Längsseite des Streifens befestigt ist, daß die Platte steifer ist als derjenige Teil des Streifens, der unter einem Winkel an der Dachdeckung anliegt und daß die Befestigung der Platte am Abdichtungsstreifen durch eine oder mehrere Versteifungsrippen versteift ist.

Mit der erfindungsgemäßen Abdichtung wird der offene Raum zwischen den Ziegeln und den Firstziegeln gegen Regen und Schnee abgedichtet und außerdem durch Öffnungen in der oberen Partie der Abdichtung be- und entlüftet. Bei auftretendem Wind wird die Entlüftung des Raumes unterstützt durch den wegen der nach außen gekrümmten Form des Streifens entstehenden Unterdruck. Durch die weit zurückliegenden Öffnungen, bezogen auf die Seitenränder der Firstziegel, und vorzugsweise die Anwesenheit von Ansätzen rund um die Öffnungen, ist es nahezu ausgeschlossen, daß Regen oder Schnee durch Windeinwirkung in den erwähnten Raum gelangen.

Die Funktion der Platte (Nr. 12) ist das Leiten der Entlüftungsströme in Richtung der Entlüftungsöffnungen und das Schaffen eines Entspannungsraums zwischen der Platte und dem auf der Dachdeckung anliegenden Teil der Abdichtung. Außerdem ist durch die Platte die gewünschte nach außen gekrümmte Form des Streifens gewährleistet. Diese Funktionen werden optimal erfüllt, wenn die Platte mittels einer oder mehrerer Versteifungsrippen verhältnismäßig steif angeordnet ist.

Wenn die Dachdeckung flach ist, reicht eine durchgehende Platte aus. Ist die Dachdeckung jedoch nicht flach (gewellt), so werden die Platten in den Wellenteilen der Dachdeckung angebracht. An diesen Stellen werden dann auch vorzugsweise die Entlüftungsöffnungen und die Distanzhalter angeordnet.

Der Abdichtungsstreifen ist unter dem Firstziegel angebracht und kann im Querschnitt derart profiliert sein, daß er dem Profil an der Unterseite des Firstziegels nahezu entspricht. Eine der Längsseiten des Abdichtungsstreifens läßt sich am Firstbrett befestigen. Bei Satteldächern ist es möglich, zwei von diesen Abdichtungsstreifen überlappend am Firstbrett anzubringen, die sich vorab auch zu einem Ganzen vereinen lassen oder aus einem Ganzen bestehen können.

Um zu vermeiden, daß Wasser durch die Entlüftungsöffnungen in die Dachkonstruktion geraten kann, besitzen sie, vorzugsweise am Umfang, einen Stehrand, der dafür sorgt, daß Leckwasser in Richtung der Dachdeckung abgeführt wird. Der Stehrand kann über den ganzen Umfang oder einen Teil desselben angeordnet sein. In herstellungstechnischer Hinsicht bietet ein teilweise angebrachter Rand keinen Vorteil, weshalb ein über den ganzen Umfang der Entlüftungsöffnungen angeordneter Stehrand bevorzugt wird.

Auf beiden Seiten der Entlüftungsöffnungen sind vorzugsweise am Abdichtungsstreifen zum Firstbrett hin gerichtete Distanzhalter angebracht, die zwischen die Entlüftungsöffnungen und den Firstziegel eingeklemmt werden können, um zu vermeiden, daß sie beim Anordnen des Firstziegels abgeschlossen werden. Ferner geben die Distanzhalter dem Abdichtungsstreifen einen ausreichenden Druck, um eine effektive Abdichtung mit der Dachdeckung zu gewährleisten.

Die Platten und u. U. auch der unter dem Firstziegel befindliche Teil des Abdichtungsstreifens können aus billigerem Werkstoff sein als der auf der Dachdeckung anliegende Teil des Abdichtungsstreifens, weil dieser Teil der Einwirkung durch die Sonne und anderen Einflüssen von außen her, wie vom Wind oder Schnee mitgeführten aggressiven Verunreinigungen, ausgesetzt ist und somit aus hochwertigem und optimal stabilisiertem Werkstoff gefertigt sein muß. Der auf der Dachdeckung anliegende Teil des Abdichtungsstreifens kann durch Windstöße klappern. Um dies weitestgehend zu vermeiden, empfiehlt es sich, lediglich das Ende dieses Teils auf der Dachdeckung anliegen zu lassen. Dazu ist er derart ausgeführt, daß er sich leichter verformen läßt als der Rest des Abdichtungsstreifens.

Wie bereits erwähnt, sind die Platten verhältnismäßig steif zu befestigen. Die Befestigung am Abdichtungsstreifen ist durch eine oder mehrere Versteifungsrippen versteift. Der Vorteil davon ist, daß der Abdichtungsstreifen bei variierender Dachneigung nahe dem Firstbrett biegen wird, wodurch die auf dem Dach anliegenden Seiten der Platten und des Abdichtungsstreifens gut passend auf der Dachdeckung anliegen werden. Mit anderen Worten, die erfindungsgemäße Abdichtung ist selbstsuchend.

Die Erfindung wird anhand einer Zeichnung erläutert werden. In ihr ist:
Fig. 1 ein Querschnitt der First eines Daches mit einer erfindungsgemäßen Abdichtung.
Fig. 2 eine Ansicht einer Variante des Abdichtungsstreifens nach Fig. 1.

In Fig. 1 ist die Dachschalung, bestehend aus Brettern oder Platten, über oder unter denen eine Schicht Isolationsmaterial angebracht sein kann. Die Dachschalung besitzt Dachlatten 2 zum Auflegen der Dachziegel 3, die flach oder gewellt sein können. Über einem Firstbrett befinden sich Firstziegel 5, die durch Nägel 6 am Firstbrett 4 befestigt sind. Der Raum zwischen den Ziegeln 3 und den Firstziegeln 5 wird mit Abdichtungsstreifen 7, 8 abgedichtet, die einerseits am Firstbrett 4 und andererseits auf der Dachdekkung anliegen. Der auf der Dachdeckung 3 anliegende Teil weist eine solche Form auf, daß er dem Profil der Dachdeckung folgt. Der Abdichtungsstreifen besitzt in regelmäßigen Abständen voneinander angeordnete Entlüftungsöffnungen 9, die am Umfang mit einem Stehrand 10 versehen sind. Sie dienen dazu, unter dem Firstziegel 5 eindringendes Wasser an den Rändern 10 in Richtung der Dachdeckung abfließen zu lassen, so daß es nicht in die Dachkonstruktion eindringen kann. Sollte dies dennoch der Fall sein, so wird das Wasser durch die Entlüftungsöffnungen 9 auf die Dachdeckung 3 geraten.

Der Teil 8 der Abdichtung ist aus biegsamem verformbarem Werkstoff, z. B. Polyäthylen, hergestellt, um zu erreichen, daß er vom Wind auf die Dachdeckung gedrückt wird. Dadurch, daß der Abdichtungsstreifen 7, 8 auch mit zur Dachdeckung hin gerichteten Platten 12 versehen ist, die unter den Entlüftungsöffnungen 9 mit einer Seite mit dem Streifen 7, 8 verbunden sind und mit der anderen bis an die Dachdeckung 3 reichen, ist eine gute Entlüftung gewährleistet und wird ein Eindringen von Wasser in die Dachkonstruktion vermieden. Auch die freien Seiten der Platten 12 weisen eine solche Form auf, daß sie dem Profil der Dachdeckung folgen. Die Platten sind steifer als der Teil 8 des Abdichtungsstreifens, weil sie die Entlüftungsströme in Richtung der Entlüftungsöffnungen 9 leiten müssen. Die Platten 12 dienen also eigentlich als Leitblech, während außerdem jetzt zwischen den Platten 12 und dem Teil 8 des Abdichtungsstreifens Entspannungskammern A gebildet werden. Die Platten 12 und der Teil 7 können aus billigerem Werkstoff sein als der Teil 8, weil dieser der Einwirkung der Sonne und den von Wind und Regen mitgeführten aggressiven Verunreinigungen ausgesetzt ist. Auf beiden Seiten der Platten 12 befinden sich Versteifungsrippen 14 und 15, die auch mit dem Abdichtungsstreifen 7, 8 verbunden sind. So wird erreicht, daß die Platten 12 in der gewünschten Stellung gehalten werden.

Wenn die Dachdeckung nicht flach ist (gewellte Ziegel), wird ein Abdichtungsstreifen sehr bevorzugt, bei dem die Platten in den Tälern der Ziegel befestigt sind, an welchen Stellen auch die Entlüftungsöffnungen 9, Distanzhalter 13 und etwaigenfalls Versteifungsrippen 14, 15 angeordnet sind.

An den Stellen, an denen der Firstziegel 5 den Abdichtungsstreifen 7, 8 berührt, ist der Streifen mit Distanzhaltern 13 versehen, die zwischen die Entlüftungsöffnungen 9 und den Firstziegel 5 eingeklemmt werden. So ergibt sich zwischen dem Firstziegel 5 und der Abdichtung ein gewisser Raum, so daß unter dem Firstziegel befindliches Wasser wegfließen kann. Außerdem wird vermieden, daß die Entlüftungsöffnungen durch den Firstziegel 5 abgeschlossen werden, so daß ein Entlüftungsstrom gewährleistet ist. Ferner wird dadurch ein Andrücken des Abdichtungsstreifens auf die Dachdeckung erreicht. In der Fig. 1 ist die Ausführung für ein Satteldach dargestellt. Auf beiden Seiten des Firstbretts 4 werden Abdichtungsstreifen 7, 8, 12 angebracht. Es versteht sich, daß die Abdichtung auch aus einem Ganzen gefertigt sein kann. Bei einem Pultdach benötigt man nur einen Abdichtungsstreifen. Die Entlüftungsströme werden vom Luftstrom unter dem Firstziegel 5 zwischen Dachschalung und Dachdeckung angesaugt. Wird die Dachneigung geändert, so wird sich der Abdichtungsstreifen um einen Punkt nahe dessen Befestigung am Firstbrett 4 biegen, wodurch sich die Platten 12 und der Teil 8 der Abdichtung der geänderten Dachneigung anpassen und wieder schließend auf der Dachdeckung anliegen werden. Mit anderen Worten, die erfindungsgemäße Abdichtung ist selbstsuchend.

## Patentansprüche

1. Abdichtung für den First eines Daches zur Anwendung unter den Firstziegeln (5), bestehend aus einem mit Entlüftungsöffnungen (9) versehenen Abdichtungsstreifen (7, 8) eines biegsamen Werkstoffs, der mit einer Längsseite an einem Firstbrett (4) befestigt ist, und einer an dem Streifen (7, 8) befestigten Platte (12), wobei sowohl der Streifen (7, 8) als auch die Platte (12) profilierte Längsseiten aufweisen, die in Dachlängsrichtung dem Profil einer auf dem Dach angebrachten Dachdeckung folgen, dadurch gekennzeichnet, daß die Platte (12) zwischen den Entlüftungsöffnungen (9) und der profilierten Längsseite des Streifens (7, 8) befestigt ist, daß die Platte (12) steifer ist als derjenige Teil (8) des Streifens (7, 8), der unter einem Winkel an der Dachdeckung anliegt und daß die Befestigung der Platte (12) am Abdichtungsstreifen (7, 8) durch eine oder mehrere Versteifungsrippen (14, 15) versteift ist.

2. Abdichtung nach Anspruch 1, dadurch gekennzeichnet, daß der Abdichtungsstreifen (7,8) im Querschnitt nahezu dem Querschnitt des Firstziegels (5) entsprechend gebogen ist.

3. Abdichtung nach den Ansprüchen 1 und 2, dadurch gekennzeichnet, daß die Entlüftungsöffnungen (9) über den ganzen Umfang oder einen Teil desselben einen Stehrand (10) besitzen.

4. Abdichtung nach den Ansprüchen 1 bis 3, dadurch gekennzeichnet, daß der Abdichtungsstreifen (7, 8) nahe den Entlüftungsöffnungen (9) an der zum Firstziegel (5) hin gerichteten Seite mit Distanzhaltern (13) versehen ist.

5. Abdichtung nach den Ansprüchen 1 bis 4, dadurch gekennzeichnet, daß sich das auf der Dachdeckung (3) anliegende Ende des Abdichtungsstreifens (7, 8) leichter vorformen läßt als der Rest des Streifens.

## Claims

1. Seal for the ridge of a roof to be applied under the ridge tiles (5), consisting of a sealing strip (7, 8) from a flexible material provided with vent openings (9), which along one side is fastened to a ridge board (4), and a plate connected to the strip (7, 8), the strip (7, 8) as well as the plate (12) having profiled edges which in longitudinal direction follow the profile of a roof covering applied to the roof, the seal being characterized in that the plate (12) is connected between the vent openings (9) and the profiled edge of the strip (7, 8), that the plate (12) is more rigid than that part (8) of the strip (7, 8) which meets the roof covering at an angle and that the connection of the plate (12) to the sealing strip (7, 8) is reinforced by one or more stiffener ribs (14,15).

2. Seal according to claim 1, characterized in that the sealing strip is bent in cross section, substantially as the ridge tile is bent in cross section.

3. Seal according to the claims 1 and 2, characterized in that the vent openings (9) have a raised edge along all or part of their circumference.

4. Seal according to the claims 1-3, characterized in that the sealing strip (7, 8) is on the side facing the ridge tile provided with spacers near the vent openings.

5. Seal according to the claims 1-4, characterized in that the part of the sealing strip (7, 8) which meets the roof covering (3) is easier to deform than the rest of the strip.

## Revendications

1. Calfeutrement pour le faîtage d'un toit en vue d'une utilisation sous les tuiles de faîtage (5), se composant d'une bande d'étanchéité (7, 8) pourvue d'orifices d'évacuation d'air (9) et formées d'un matériau flexible, qui est fixée par un côté longitudinal sur une plaque de faîtage (4), ainsi qu'une plaque (12) fixée sur la bande (7, 8), aussi bien la bande (7, 8) que la plaque (12) comportant des côtés longitudinaux profilés qui s'adaptent dans la direction longitudinale du toit au profil d'une couverture disposée sur le toit, caractérisé en ce que la plaque (12) est fixée entre les orifices d'évacuation d'air (9) et le côté longitudinal profilé de la bande (7, 8), en ce que la plaque (12) est plus rigide que la partie (8) de la bande (7, 8) qui s'applique suivant un certain angle sur la couverture et en ce que la fixation de la plaque (12) sur la bande d'étanchéité (7, 8) est renforcée par une ou plusieurs nervures de rai- dissage (14,15).

2. Calfeutrement selon la revendication 1, caractérisé en ce que la bande d'étanchéité (7, 8) est pliée de manière que sa section corresponde approximativement à la section de la tuile de faîtage (5).

3. Calfeutrement selon les revendications 1 et 2, caractérisé en ce que les orifices d'évacuation d'air (9) présentent un bord relevé (10) sur toute leur périphérie ou sur une partie de celle-ci.

4. Calfeutrement selon les revendications 1 à 3, caractérisé en ce que la bande d'étanchéité (7, 8) est pourvue à proximité des orifices d'évacuation d'air (9) d'entretoises (13) sur le côté dirigé vers la tuile de faîtage (5).

5. Calfeutrement selon les revendications 1 à 4, caractérisé en ce que l'extrémité, s'appliquant contre la couverture (3), de la bande d'étanchéité (7, 8) peut être mise en forme plus facilement que le reste de la bande.
